# EUROPÄISCHE PATENTSCHRIFT

(11) **EP 1 359 368 B1**
(45) Veröffentlichungstag und Bekanntmachung des Hinweises auf die Patenterteilung: **21.05.2008**
(21) Anmeldenummer: 03007715.0
(22) Anmeldetag: 04.04.2003
(51) Int. Cl.: F21S 8/04, F21V 8/00, F21W 131/402

(54) **Anbauleuchte**
Built-on lamp
Lampe en saillie

(30) Priorität: 02.05.2002 DE 10220958
(43) Veröffentlichungstag der Anmeldung: 05.11.2003
(73) Patentinhaber: Pöllet, Wilfried, 90596 Schwanstetten (DE)
(72) Erfinder: Pöllet, Wilfried, 90596 Schwanstetten (DE)
(74) Vertreter: Führing, Dieter

(56) Entgegenhaltungen:
- DE-A1- 1 589 180
- DE-A1- 10 006 410
- DE-A1- 19 647 487
- DE-U1- 29 908 139
- US-A- 5 909 955

## Beschreibung

Die Erfindung betrifft eine Anbauleuchte gemäß dem Oberbegriff des Anspruches 1.

Eine derartige Anbauleuchte ist aus Fig.2 des DE 2 99 08 139 U1 in der Form einer lichtleitenden, vor allem über ihre Ränder abstrahlenden Platte, bekannt; das entsprechende Produkt ist unter der Handelsbezeichnung "Golden Eye" am Markt. Die Lichtplatte erfährt ihre Einstrahlung aus einem, in eine Durchgangsöffnung in der Platte eingesenkten, Halogenlampen-Strahlergehäuse, dessen Seitenwand wenigstens teilweise lichtdurchlässig ist. Die Lichtplatte wird vor einer Montagefläche, etwa in Form der Bodenplatte eines Oberschrankes der Küchenzeile über einer Arbeitsplatte, mittels einer einseitig am Glasrand angreifenden L-förmigen Halterung freitragend befestigt. Ein eigentliches Leuchten-Umgehäuse weist diese Anbauleuchte deshalb nicht auf.

Dagegen gehäuste Anbauleuchten sind etwa als die WIPO-Dreiecksleuchten auf dem Markt. Eine solche ist dafür bestimmt, mittels ihres Umgehäuses direkt unter die Montagefläche geschraubt zu werden, um aus dem in ihr Umgehäuse eingesetzten Halogenlampen-Strahlergehäuse heraus die darunter gelegene Arbeitsplatte zu beleuchten. Grundsätzlich kann eine solche Anbauleuchte aber auch vor einer vertikalen Wand montiert werden, etwa um die Absätze eines Treppenverlaufes auszuleuchten; wobei dann zum Blendschutz z.B. die Lichtleistung reduziert oder die Abstrahlrichtung der Normalen auf das Umgehäuse gegenüber, verschwenkt wird. Andere derartige Anbauleuchten bestehen aus einem länglichen, gewöhnlich ebenfalls aus Blech abgekanteten, kastenförmig geschlossenen Umgehäuse, in das etwa eine Zeile aus mehreren, gegen die darunter gelegene Arbeitsplatte gerichteten, Halogenlampen-Strahlerleuchten eingesetzt ist.

Aus der DE 1 00 06 410 A1 (dort Fig.5 und Fig.7) sind gestreckte Deckenanbauleuchten mit Gasentladungs-Röhrenlampen hinter sichtseitigen Blendrastern bekannt. Beidseitig längs eines solchen Blendrasters erstrecken sich zwei konkav gekrümmte reflektierende Seitenflügel aus lichtdurchlässigem Material bis zur Anlage ihres jeweiligen freien Längsrandes gegen die Montagefläche. Sichtsseitig vor jedem dieser im Querschnitt geschwungen verlaufenden Reflektoren ist ein diesem gegenüber stärker gekrümmt verlaufender, einerseits am Blendraster gegenüber dem Reflektor versetzter und andererseits am gegenüberliegenden Längsrand des Reflektors endender Diffusor angeordnet. Dessen Versatz gegenüber dem Reflektor an der Längsseite des Blendrasters, quer zu seiner Längserstreckung, verhindert einen Blendeffekt infolge etwaiger direkter seitlicher Sicht gegen die Röhrenlampe. Dieser Versatz muß außerdem in einem ganz bestimmten Mindestverhältnis zur Flügelspannweite stehen. Er ermöglicht Lichteintritt von der Röhrenlampe durch eine Diffusorplatte hindurch in eine schmale dreieckförmige Lichtkammer hinter dem geschwungen verlaufenden Diffusor hinein, aus der dann die Abstrahlung durch den letzteren hindurch parallel zur Abstrahlung durch das Blendraster hindurch erfolgt. Da diese Abstrahlung aber nicht als ausreichend angesehen wird, ist hinter dem Blendraster, nämlich hinter jeder der beidseitigen Lichtkammern je eine weitere Röhrenlampe angeordnet, die durch den benachbarten Reflektor hindurch in dessen Lichtkammer einstrahlt.

Bei den zuvor erwähnten Anbauleuchten mit geschlossenem Umgehäuse besteht ein unangenehmer Helligkeitskontrast zwischen einerseits der örtlich scharf begrenzten gleißenden Intensität der gebündelten Abstrahlung aus der Gehäuseöffnung des Halogenstrahlergehäuses hinaus und andererseits dem Umgehäuse, in welches dieses Strahlergehäuse eingesenkt ist.

In Erkenntnis dieser Gegebenheiten liegt vorliegender Erfindung die technische Problemstellung zugrunde, bei einer preisgünstig fertigbaren und dennoch in ihrer Erscheinungsform vielfältig abwandelbaren Anbauleuchte gattungsgemäßer Art einen weniger krassen Beleuchtungseindruck zu erzielen und dadurch die Ausleuchtung visuell gefälliger zu gestalten und lichttechnisch noch zu verbessern.

Diese Aufgabe ist erfindungsgemäß dadurch gelöst, daß die Anbauleuchte gemäß den Merkmalen des Hauptanspruches ausgelegt ist, wonach das topfförmige Strahlergehäuse mit einer lichtdurchlässigen Wandung ausgestattet ist, durch die hindurch die eigentlich in Axalrichtung des Strahlergehäuses abstrahlende Lampe auch noch quer dazu abstrahlt; nämlich durch die Gehäusewandung hindurch in den seitlich sich anschließenden Hohlraum hinein, der rückwärtig durch die Montagefläche und im übrigen durch das Umgehäuse aus nun lichtdurchlässigem Material begrenzt ist. Dieses Kunststoffmaterial ist vorzugsweise nicht durchsichtig, sondern nur opak durchscheinend eingestellt und im Interesse einer diffusen Lichtabstrahlung mit aufgerauhter oder entsprechend lichtstreuend beschichteter Oberfläche ausgestattet. Das führt in der Einbauumgebung des Strahlergehäuses zu einer weniger intensiven zusätzlichen, geometrisch nach Maßgabe des Umgehäuses konfigurierten Lichtabstrahlung und dadurch zu einer angenehmen Helligkeitsabstufung vom hellen Lichtkegel des Nutzlichts aus dem Strahlergehäuse zur dunklen Umgebung der Montagefläche hin, mit gedämpftem Ausleuchten der Umgebung der hellen Nutzlichtzone auf der etwa darunter gelegenen Arbeitsplatte.

So wirkt das Umgehäuse des Strahlergehäuses nun nicht mehr als bloßes, visuell eher störendes Konstruktionselement zur Aufnahme des Strahlergehäuses, sondern als gefälliges Lichtobjekt. Diese Wirkung wird noch dadurch gefördert, daß seitlich durch das Strahlergehäuse hindurch in das lichtleitende Material des Umgehäuses Licht eingestrahlt wird, das daraus dann an der aufgerauhten oder mit Rauhlack belegten Oberfläche des Umgehäuses in der Umgebung des Strahlergehäuses großflächig abgestrahlt wird.

Jedenfalls werden für das nun strahlende Umgehäuse zweckmäßigerweise gefällige geometrische Formen unabhängig von den Einbauerfordernissen für das Strahlergehäuse in Betracht gezogen. Solche Formen sind abgesehen von der rechtwinklig zur Montageplatte begrenzten Kastenausbildung vor allem Formen, die aus der Ebene der Einbauhöhe des Strahlergehäuses zur Ebene der Montagefläche hin auslaufen, wie ein stumpfwinkliger Hohlkegelstumpf, ein Tellerprofil oder eine Hohlkugelkappe mit in ihren Polbereich eingesetztem Strahlergehäuse, aber auch etwa ein in Draufsicht dreieckförmiger oder rechteckiger Keil.

Bezüglich zusätzlicher Alternativen und Weiterentwicklungen sowie deren Vorteilen wird außer auf die weiteren Ansprüche auf nachstehende Beschreibung eines in der Zeichnung vereinfacht aber angenähert maßstabsgerecht skizzierten bevorzugten Realisierungsbeispiels verwiesen. Die einzige Figur der Zeichnung zeigt im Axial-Querschnitt ein lichtdurchlässiges Strahlergehäuse in einem lichtleitenden, in diesem Falle flach hohlkegelstumpfförmigen Umgehäuse unter einer Montagefläche.

Im skizzierten Realisierungsbeispiel liefert der Unterboden 11 etwa des Oberschrankes einer Küchenzeile die Montagefläche 12 für eine Anbauleuchte 13. Die weist in einem Umgehäuse 14 ein Strahlergehäuse 17 auf, das axial - und damit quer zur Montagefläche 12 - Nutzlicht 15 von einer hellen Lampe 16 abstrahlt. Bei dieser handelt es sich insbesondere um eine Halogenlampe, gegebenenfalls aber auch etwa um eine kompakte Leuchtstoff-Lampe vor einer planen Reflektorscheibe 32 auf dem Gehäuseboden des Strahlergehäuses 17. Nicht sichtbar ist in der Skizze, daß im Interesse eines axial flachen Strahlergehäuses 17 dessen Lampe 16 in einer quer zur Gehäuseachse 30 orientierten Steckhalterung ruht und die Versorgungsleitung dorthin durch eine Öffnung im axial hinteren Bereich des Strahlergehäuses 17 sowie eine örtlich korrespondierende Öffnung in der Strahler-Halterung 23 im Umgehäuse 14 verläuft.

Bei skizzierten Beispielsfalle entspricht der Durchmesser des handelsüblich topfförmigen Strahlergehäuses 17 der kleineren Deckfläche eines Umgehäuses 14 in Form eines flachen, stumpfwinkligen Hohlkegelstumpfes, dessen umlaufende Wandung 18 sich von dieser Ebene axial bis zur Montagefläche 12 hin erstreckt und so dort die große Grundfläche des Kegelstumpfes aufspannt. Ein kaft- oder formschlüssig auf die Nutzlicht-Abstrahlöffnung 19 des Strahlergehäuses 17 aufsetzbarer Ring 20 ist als Berührungsschutz vor der Lampe 16 mit einer Scheibe 21 ausgestattet und dient im Übrigen als den Rand der Einsenköffnung 22 in der Wandung 18 umlaufend radial übergreifend kaschierender Kragen.

Das Strahlergehäuse 17 kann unmittelbar in der Einsenköffnung 22 im Umgehäuse 14 kraft- oder formschlüssig gehaltert sein. Zweckmäßiger sind jedoch an die Wandung 18 hinter ihrer Einsenköffnung 22 achsparallel das Strahlergehäuse 17 umgebend angeformte Halterungen 23, etwa wie skizziert in Form eines geschlossenen Hohlzylinders oder auch nur in Form einzelner achsparalleler Zungen (nicht dargestellt). An diese Halterung 23 können radial wirkende Federelemente angespritzt sein, aber bei Anwendung der Standardform von Halogenstrahlergehäusen 17 sind die schon in deren hohlzylindrische Gehäusewandung integriert.

Die Halterung 23 im Umgehäuse 14 zur Aufnahme des Strahlergehäuses 17 kann wie skizziert topfförmig mit einem geschlossenen Boden 24 ausgestaltet sein, um der Montagefläche 12 gegenüber einen Wärmeschutz zu realisieren und um durch diesen Boden 24 hindurch die Anbauleuchte 13 etwa mittels Schrauben 25 vor der Montagefläche 12 zu befestigen. Für diese Befestigung genügt es insbesondere bei geringerer thermischer Beanspruchung seitens des Strahlergehäuses 17 aber auch, statt eines geschlossenen Bodens 24 an das innere Ende der Halterung 23 nur eine diametral verlaufende Schiene anzuformen, oder sogar nur einige kurze, quer zur Gehäuseachse 30 radial abgewinkelte Laschen zur Aufnahme von Schraubenlöchern.

Bei dieser Montage der Anbauleuchte 13 liegt der freie Stirnrand 26 des Umgehäuses 14, seiner Einsenköffnung 22 axial gegenüber, bündig gegen die Montagefläche 12 an und begrenzt dadurch den Hohlraum 27 hinter der Wandung 18 des Umgehäuses 14. Die axiale Höhe des Umgehäuses 14 ist zweckmäßigerweise etwas größer als die axiale Länge der Halterung 23; womit einerseits eine ringsum satte Anlage des Umgehäuses 14 gegen die Montagefläche 12 und andererseits im Zentrum des Umgehäuses 14 eine zusätzliche thermische Entkopplung gegeben ist, die erforderlichenfalls durch nichtmetallische Abstandhalter 28 etwa in Form von Unterlegscheiben an den Schrauben 25 noch gefördert wird.

Zumindest die hohlzylindrisch umlaufende Seitenwand des in das Umgehäuse 14 eingesenkten Strahlergehäuses 17 besteht, wie dessen Halterung 23, aus lichtdurchlässigem Material, etwa hitzebeständig eingestelltem Acrylglas. Dadurch bewirkt die Lampe 16, neben ihrer durch die Spiegelplatte 32 dominierten axialen Hauptabstrahlung von Nutzlicht 15, in Querrichtung bezüglich der Gehäuseachse 30 eine Einstrahlung 29 in das lichtleitende Material der Wandung 18 des Umgehäuses 14. Aus dieser lichtleitenden Wandung 18 wird infolge deren Oberflächengestaltung die zentrale Einstrahlung 29 großflächig wieder ausgekoppelt, um dadurch das gesamte, das eigentliche Strahlergehäuse 17 einfassende, Umgehäuse 14 seiner geometrischen Form entsprechend in Streulicht 31 erstrahlen zu lassen, was in wünschenswerter Weise visuell von der sonst dominierenden, hellen zentralen Abstrahlöffnung 19 ablenkt.

Dieser Effekt der Verlagerung des visuellen Eindrucks vom Zentrum zum Umgehäuse 14 hin wird noch verstärkt, wenn dessen Wandung 18 zusätzlich dadurch aufgehellt wird, daß auch noch, axial versetzt gegenüber der Lichtleiter-Einstrahlung 19 in der Ebene der Einsenköffnung 22, parallel zur Oberfläche der Spiegelplatte 32 durch das Strahlergehäuse 17 hindurch eine Hinterleuchtung 33 der lichtdurchlässigen Wandung 18 des Umgehäuses 14 in seinem Hohlraum 27 erfolgt.

Wenn entgegen der vereinfachten Darstellung in der Zeichnung kein Umgehäuse 14 mit im Querschnitt linearem Verlauf seiner Wandung 18 eingesetzt wird, sondern etwa ein tellerförmig oder kugelkappenförmig geschwungen verlaufendes und dementsprechend die Abstrahlrichtung des Streulichts 31 variierendes Umgehäuse 14, kommt die Oberflächengestaltung des Umgehäuses 14 besonders plastisch zur Geltung. Außerdem läßt sich dadurch die Intensität und räumliche Verteilung der Streulichtabstrahlung 31 in der Umgebung des Nutzlichts 15 konstruktiv in weiten Grenzen beeinflussen.

Eine Anbauleuchte 13, wie sie vor einer Wand oder insbesondere unter einer Tragplatte montiert wird und in ihrem Umgehäuse 14 ein Strahlergehäuse 17 für beispielsweise eine Halogenlampe 16 aufnimmt, erhält somit erfindungsgemäß ein gefälligeres Aussehen bei verbesserten lichttechnischen Eigenschaften, wenn unter fertigungsunkritischem Übergang von Blech auf lichtleitenden Kunststoff für das Umgehäuse 14 zusätzlich zur intensiven axialen Abstrahlung des Nutzlichts 15 aus dem Strahlergehäuse 17 heraus dessen Umgehäuse 14 eine Abstrahlung von weniger intensivem und dadurch die Formwirkung betonendem Streulicht 31 um den Nutzlichtkegel 15 herum liefert. Dafür strahlt die Lampe 16 zusätzlich durch die durchscheinende Wand des Strahlergehäuses 17 hindurch in die lichtleitende Wandung 18 des Umgehäuses 14 und / oder in den Hohlraum 27 hinter dieser Wandung 18 hinein, wobei die Helligkeitswirkung des Streulichts 31 gemäß der geometrischen Formgebung des Umgehäuses 14 variiert.

## Patentansprüche

1. An eine Montagefläche (12) zu montierende Anbauleuchte (13) mit einer Wandung (18) aus lichtleitendem Material zum Abstrahlen von Streulicht (31), die eine Einsenköffnung (22) für ein topfförmiges Strahlergehäuse (17) mit einer Lampe (16) aufweist, welche daraus in Richtung seiner Achse (30) Nutzlicht (15) abstrahlt und außerdem im Bereich der Einsenköffnung (22) durch das Strahlergehäuse (17) hindurch quer zur Achse (30) eine Einstrahlung (29) in die Wandung (18) liefert, **dadurch gekennzeichnet, daß** die Wandung (18) als zur Achse (30) des Strahlergehäuses (17) symmetrisches, einem flachen Hohlkegelstumpf ähnliches Umgehäuse (14) aus opak durchscheinendem Material ausgelegt ist, von dessen kleiner Deckfläche, gemäß dem Durchmesser des Strahlergehäuses (17), ausgehend die Wandung (18) sich bis zu bündiger Anlage ihres Stirnrandes (26) gegen die Montagefläche (12) erstreckt und **dadurch** einen das Strahlergehäuse (17) umgebenden ringförmigen Hohlraum (27) zwischen der Montagefläche (12) und der Wandung (18) begrenzt, in den hinein die Lampe (16) zusätzlich als Hinterleuchtung (33) quer zur Achse (30) durch eine Halterung (23) hindurch einstrahlt, die hinter der Einsenköffnung (22) für das Strahlergehäuse (17), diese achsparallel umgebend, vorgesehen ist.

2. Anbauleuchte nach dem vorangehenden Anspruch, **dadurch gekennzeichnet, daß** die Wandung (18) des flachhohlkegelstumpfähnlichen Umgehäuses (14), die den Hohlraum (27) hinter der Ebene der Einsenköffnung (22) sichtseitig abschließt, im Axial-Querschnitt nichtlinear, insbesondere kugelkappen- oder tellerförmig geschwungen verläuft.

3. Anbauleuchte nach einem der vorangehenden Ansprüche, **dadurch gekennzeichnet, daß** die Halterung (23) einstückig mit der Wandung (18) des Umgehäuses (14) ausgebildet ist.

4. Anbauleuchte nach einem der vorangehenden Ansprüche, **dadurch gekennzeichnet, daß** die Halterung (23) mit einem quer zur Achse (30) orientierten Element zur achsparallelen Aufnahme eines Befestigungsmittels ausgestattet ist.

5. Anbauleuchte nach dem vorangehenden Anspruch, **gekennzeichnet durch** eine topfförmige Halterung (23) mit der Einsenköffnung (22) axial gegenüber gelegenem gelochtem Boden (24) zur Aufnahme von Schrauben (25).

6. Anbauleuchte nach einem der vorangehenden Ansprüche, **dadurch gekennzeichnet, daß** die axiale Tiefe der Halterung (23) geringer als die des Umgehäuses (14) ist.

7. Anbauleuchte nach einem der vorangehenden Ansprüche, **dadurch gekennzeichnet, daß** die Einsenköffnung (22) sichtseitig durch einen Ring (20) abgedeckt ist, der mit einer Scheibe (21) vor der Lampe (16) ausgestattet ist.

## Claims

1. Surface-mounted luminaire (13) to be mounted on a mounting face (12) with a wall (18) made of a light-guiding material for emitting parasitic light (31), which wall has a recessed opening (22) for a pot-shaped radiator housing (17) with a lamp (16), which emits useful light (15) therefrom in the direction of its axis (30) and, in addition, produces irradiation (29) into the wall (18) in the region of the recessed opening (22) through the radiator housing (17) transversely with respect to the axis (30), **characterized in that** the wall (18) is in the form of a surrounding housing (14), which is symmetrical with respect to the axis (30) of the radiator housing (17), is similar to a truncated flat hollow cone and is made of opaquely translucent material, and whose small covering face, in accordance with the diameter of the radiator housing (17), extends starting from the wall (18) until its end edge (26) bears flush against the mounting face (12) and thereby delimits an annular cavity (27), which surrounds the radiator housing (17), between the mounting face (12) and the wall (18), into which cavity the lamp (16), additionally in the form of backlighting (33), radiates transversely with respect to the axis (30) through a holder (23), which is provided behind the recessed opening (22) for the radiator housing (17) so as to surround the latter axially parallel.

2. Surface-mounted luminaire according to the preceding claim, **characterized in that** the wall (18) of the surrounding housing (14), which is similar to a truncated flat hollow cone, which wall terminates the cavity (27) behind the plane of the recessed opening (22) on the viewing side, runs non-linearly, in particular in curved fashion in the form of a spherical cap or plate, in axial cross section.

3. Surface-mounted luminaire according to one of the preceding claims, **characterized in that** the holder (23) is designed to be integral with the wall (18) of the surrounding housing (14).

4. Surface-mounted luminaire according to one of the preceding claims, **characterized in that** the holder (23) has been equipped with an element, which is oriented transversely with respect to the axis (30), for accommodating a fixing means in axially parallel fashion.

5. Surface-mounted luminaire according to the preceding claim, **characterized by** a pot-shaped holder (23) with a perforated base (24), which is positioned axially opposite the recessed opening (22), for accommodating screws (25).

6. Surface-mounted luminaire according to one of the preceding claims, **characterized in that** the axial depth of the holder (23) is less than that of the surrounding housing (14).

7. Surface-mounted luminaire according to one of the preceding claims, **characterized in that** the recessed opening (22) is covered on the visible side by a ring (20), which has been equipped with a plate (21) in front of the lamp (16).

## Revendications

1. Lampe en saillie (13) à monter sur une surface de montage (12), comportant une paroi (18) en matière conductrice de la lumière pour émettre une lumière dispersée (31), qui présente une ouverture enfoncée (22) pour un boîtier d'émetteur (17) en forme de godet avec une lampe (16), qui émet à partir de celle-ci une lumière utile (15) dans la direction de son axe (30) et qui fournit par ailleurs, dans la région de l'ouverture enfoncée (22), à travers le boîtier d'émetteur (17) transversalement à l'axe (30), un rayonnement (29) dans la paroi (18), **caractérisée en ce que** la paroi (18) est formée par un boîtier périphérique (14) analogue à un tronc de cône creux plat et symétrique par rapport à l'axe (30) du boîtier d'émetteur (17), en matière transparente opaque, dans laquelle la paroi (18), partant de la petite base de ce tronc de cône selon le diamètre du boîtier d'émetteur (17), s'étend jusqu'à l'appui à plat de son bord frontal (26) contre la surface de montage (12) et limite ainsi un espace creux annulaire (27), entre la surface de montage (12) et la paroi (18), qui entoure le boîtier d'émetteur (17) et dans lequel la lampe (16) émet en plus un rayonnement à travers un support (23) comme éclairage arrière (33) transversalement à l'axe (30), support qui est prévu derrière l'ouverture enfoncée (22) pour le boîtier d'émetteur (17) et entourant celle-ci parallèlement à l'axe.

2. Lampe en saillie selon la revendication précédente, **caractérisée en ce que** la paroi (18) du boîtier périphérique (14) en forme de tronc de cône creux plat, qui ferme du côté visible l'espace creux (27) derrière le plan de l'ouverture enfoncée (22), n'est pas linéaire en section transversale axiale, et est en particulier incurvée en forme de calotte ou d'assiette.

3. Lampe en saillie selon l'une quelconque des revendications précédentes, **caractérisée en ce que** le support (23) est formé d'une seule pièce avec la paroi (18) du boîtier périphérique (14).

4. Lampe en saillie selon l'une quelconque des revendications précédentes, **caractérisée en ce que** le support (23) est équipé d'un élément orienté transversalement à l'axe (30) pour recevoir un moyen de fixation parallèlement à l'axe.

5. Lampe en saillie selon l'une quelconque des revendications précédentes, **caractérisée par** un support (23) en forme de godet avec un fond perforé (24) espacé axialement par rapport à l'ouverture enfoncée (22), destiné à recevoir des vis (25).

6. Lampe en saillie selon l'une quelconque des revendications précédentes, **caractérisée en ce que** la profondeur axiale du support (23) est plus faible que celle du boîtier périphérique (14).

7. Lampe en saillie selon l'une quelconque des revendications précédentes, **caractérisée en ce que** l'ouverture enfoncée (22) est masquée du côté visible par un anneau (20), qui est équipé d'un disque (21) devant la lampe (16).
